# EUROPÄISCHE PATENTSCHRIFT

(11) **EP 2 727 738 B1**
(45) Veröffentlichungstag und Bekanntmachung des Hinweises auf die Patenterteilung: **05.08.2015**
(21) Anmeldenummer: 13159966.4
(22) Anmeldetag: 19.03.2013
(51) Int. Cl.: B41M 1/02, B41M 1/04, B41M 1/30, B41C 1/00, B41C 1/05, B41N 1/12, B41N 1/22

(54) **Rotationsdruckverfahren zum Bedrucken einer geschäumten Kunststofffolie**
Method of rotary printing for printing a foamed plastic film
Procédé d'impression par rotative pour imprimer une feuille en plastique expansé

(43) Veröffentlichungstag der Anmeldung: 07.05.2014
(73) Patentinhaber: Mondi Consumer Packaging Technologies GmbH, 48599 Gronau (DE)
(72) Erfinder: Wielens, Markus, 48683 Ahaus (DE); Perick, Matthias, 48683 Ahaus-Altstätte (DE)
(74) Vertreter: Albrecht, Rainer Harald

(56) Entgegenhaltungen:
- EP-A1- 1 531 059
- EP-A1- 1 857 290
- EP-B1- 2 288 494
- WO-A1-00/47683

## Beschreibung

Die Erfindung betrifft ein Rotationsdruckverfahren zum Bedrucken von einer geschäumten Kunststofffolie, wobei ein Druckmotiv aufgerastert und auf eine Druckplatte übertragen wird und wobei die Druckplatte danach Erhebungen aufweist, welche während des Druckprozesses mit Farbe beaufschlagt werden und diese räumlich geordnet an eine zu bedruckende Schaumstoffschicht der Kunststofffolie übertragen. Die Kunststofffolie kann einschichtig oder mehrschichtig ausgebildet sein. Zumindest die zu bedruckende Seite der Kunststofffolie weist eine durch Aufschäumen gebildete Schaumstoffstruktur auf. Die Schaumstoffstruktur erhöht die Opazität der Kunststofffolie. Außerdem kann das Aufschäumen dazu genutzt werden, um den Materialeinsatz bezogen auf eine Folie gleicher Stärke zu reduzieren.

Das Flexografie-Druckverfahren, auf das sich die Erfindung vornehmlich bezieht, stellt ein besonders anpassungsfähiges Verfahren für den Großseriendruck dar. Kern dieses Druckverfahrens ist, dass das zu druckende Motiv mittels optischer und/oder chemischer Verfahren als Relief auf eine elastische Bedruckplatte aus einem Fotopolymer oder einem anderen elastomeren Material aufgebracht wird. Dies kann im Vergleich zu anderen Druckverfahren, beispielsweise zum Tiefdruck, vergleichsweise schnell und kostengünstig geschehen. Dadurch eignen sich bereits kleinere Auflagen für dieses Druckverfahren. Die so hergestellte Druckplatte wird zum Drucken auf einen Druckzylinder gespannt. Damit rollt sie an einer sogenannten Rasterwalze, welche an ihrem Umfang gleichmäßig mit Farbe beaufschlagt wird, ab und wird dabei an den Erhebungen des Profils mit Farbe versehen. Die Druckwalze rollt auch gegen ein zu bedruckendes Substrat ab und beaufschlagt dieses mit Druckfarbe in dem vorgesehenen Muster.

Ein noch nicht befriedigend gelöstes Problem des Flexografie-Druckverfahrens, insbesondere beim Bedrucken geschäumter Folien, liegt darin, dass beim Bedrucken von Halbtönen und vor allem Volltönen die Druckfarbe dazu neigen kann, durch einen Effekt der "Selbstorganisation" auf eine Erhebung des Reliefs zu verlaufen. Der Farbauftrag der Volltöne erscheint dann ungleichmäßig und fleckig. Es treten sogenannte "pin holes" auf, welche die wahrgenommene Volltondichte reduzieren. Dabei trägt auch die Oberflächenstruktur der geschäumten Folie maßgeblich dazu bei, dass der Farbauftrag unregelmäßig ist. Die beschriebenen Effekte sind beim Bedrucken geschäumter Kunststofffolien besonders stark ausgeprägt.

Aus EP 2 288 494 B1 ist ein Rotationsdruckverfahren zum Bedrucken geschäumter Kunststofffolien mit den eingangs beschriebenen Merkmalen bekannt. Um das Druckbild zu verbessern, werden Halbton- und Volltonbereiche mit einem Raster aus punktförmigen Erhebungen bedruckt, wobei die Farbauftragsfläche der Erhebungen maximal 70 % der die Erhebungen tragenden Grundfläche beträgt. Das Flächenverhältnis wird auch als Flächendeckung bezeichnet. Vorzugsweise beträgt die Flächendeckung 50 % bis 60%. Die geringe Flächendeckung ermöglicht zwar einen gleichmäßigen Farbauftrag, jedoch sind die Farben weniger kräftig ausgebildet. Dies wird als Qualitätsverlust wahrgenommen.

Vor diesem Hintergrund liegt der Erfindung die Aufgabe zugrunde, ein Rotationsdruckverfahren zum Bedrucken von geschäumten Kunststofffolien anzugeben, mit dem Halbton- und Volltonflächen gleichmäßig mit hoher Qualität, insbesondere hohen Farbintensitäten, bedruckt werden können.

Gegenstand der Erfindung und Lösung dieser Aufgabe ist ein Verfahren nach Anspruch 1.

Der Erfindung liegt ein Rotationsdruckverfahren, insbesondere Flexografie-Druckverfahren, zugrunde, bei dem ein Druckmotiv aufgerastert und auf eine Druckplatte übertragen wird, wobei die Druckplatte danach Erhebungen aufweist, welche während des Druckprozesses mit Farbe beaufschlagt werden und diese räumlich geordnet an eine zu bedruckende Schaumstoffschicht der Kunststofffolie übertragen. Erfindungsgemäß sind die Erhebungen in Bereichen für den Druck von Halbtönen und Volltönen in einem Raster aus punktförmigen Erhebungen unterschiedlicher Größe angeordnet und bilden eine Farbauftragsfläche, die mehr als 70 % der die Erhebungen tragenden Grundfläche beträgt. Vorzugsweise beträgt das Verhältnis der Farbauftragsfläche der punktförmigen Erhebungen bezogen auf die Grundfläche mehr als 90 %. Die Kombination von punktförmigen Erhebungen unterschiedlicher Größe bewirkt überraschend, dass die Druckfarbe beim Bedrucken von Volltonbereichen mit einem Tonwert nahe 100 % kontrolliert übertragen werden kann und sogenannte pin holes vermieden werden können.

Das Raster der punktförmigen Erhebungen umfasst erfindungsgemäß Stützpunkte und Rasterpunkte, wobei die Stützpunkte von den Rasterpunkten umgeben sind und wobei die Farbauftragsfläche eines Stützpunktes größer ist als die Farbauftragsfläche eines Rastpunktes. Durch die erfindungsgemäße Art der Rasterung können auf der Oberfläche der geschäumten Folie geschlossene Farbflächen erzeugt werden. Die Farbe lässt sich gleichmäßiger und geschlossen drucken. Die Druckflächen passen sich an die Oberflächenstruktur der geschäumten Folie optimal an. Zweckmäßig beträgt die Farbauftragsfläche eines Stützpunktes mindestens das Dreifache der Farbauftragsfläche eines Rastpunktes.

Das Druckmotiv wird zweckmäßig mit einer Auflösung von mehr als 2500 ppi (Pixel-per-Inch) aufgerastert. Unter der Angabe "ppi" ist dabei die Laserpunktgröße bei der Bebilderung zu verstehen. Vorzugsweise wird eine hochauflösende Bilderungstechnologie mit mindestens 4000 ppi verwendet.

Das erfindungsgemäße Verfahren eignet sich zum Bedrucken von Kunststofffolien, deren zu bedruckende Schicht eine mikrozellulare Struktur aufweist, die durch Zugabe eines Inertgases beim Extrusionsprozess gebildet worden ist. Durch die Zugabe eines Inertgases, beispielsweise Kohlendioxid oder Stickstoff, während des Extrusionsprozesses wird eine gleichmäßige und kleinzellige Blasenstruktur erzeugt. Das Inertgas wird dem Extruder zugeführt und bildet unter dem im Extruder herrschenden Druck mit der Polymerschmelze eine homogene Masse im Sinne einer einphasigen Lösung. Durch den Druckabfall während der Extrusion erfolgt dann eine Phasentrennung, bei der sich in dem gesamten Material gleichmäßig verteilte, kleine Zellen in Form von Blasen bilden. Diese Zellen ersetzen ein definiertes Volumen, was zu einer Dichtereduzierung des Extrudats führt. Die zu bedruckende geschäumte Schicht der Kunststofffolie kann eine durch das Aufschäumen bedingte Volumenvergrößerung von mehr als 20 % aufweisen. Im Falle einer mehrschichtigen Kunststofffolie, die als Coextrusionsfolie gefertigt wird, kann das Inertgas lediglich einer Schicht bzw. einem Teil der Schichten zugegeben werden.

Im Folgenden wird die Erfindung anhand einer lediglich ein Ausführungsbeispiel darstellenden Zeichnung erläutert. Es zeigen schematisch:
- **Fig. 1**: einen stark vergrößerten Ausschnitt aus einer Druckplatte für ein Flexografie-Verfahren zum Bedrucken einer geschäumten Kunststofffolie,
- **Fig. 2**: einen Ausschnitt der Druckplatte in einer Draufsicht.

Die in Fig. 1 dargestellte Druckplatte 1 für ein Flexografie-Druckverfahren weist Erhebungen auf, die während des Druckprozesses mit Farbe beaufschlagt werden und an eine zu bedruckende Kunststofffolie 2 übertragen werden. Bei der Kunststofffolie handelt es sich um eine geschäumte Folie, deren Schaumstoffstruktur durch Zugabe eines Inertgases beim Extrusionsprozess gebildet worden ist. Die Schaumstruktur ist mikrozellular und umfasst eine Vielzahl kleiner und kleinster Blasen. Die Dicke der geschäumten Kunststofffolie ist um mehr als 20 % größer als die Dicke eines mit der gleichen Polymermasse hergestellten nicht geschäumten Extrudats.

Der in Fig. 1 und 2 dargestellte Ausschnitt der Druckplatte 1 zeigt einen Bereich, mit dem ein Druckbild im Vollton erzeugt wird. Einer vergleichenden Betrachtung der Fig. 1 und 2 ist zu entnehmen, dass die Erhebungen an der Druckplatte 1 in einem Raster aus punktförmigen Erhebungen 3, 4 unterschiedlicher Größe angeordnet sind. Sie bilden eine Farbauftragsfläche, die mehr als 70 % der die Erhebungen tragenden Grundfläche beträgt. Das Flächenverhältnis, das auch als Flächendeckung bezeichnet wird, kann mehr als 90 % betragen. Gemäß der Darstellung in Fig. 2 umfasst das Raster der punktförmigen Erhebungen Stützpunkte 3 und Rasterpunkte 4, wobei die Stützpunkte 3 von den Rasterpunkten 4 umgeben sind und wobei die Farbauftragsfläche 5 eines Stützpunktes 3 größer ist als die Farbauftragsfläche 6 eines Rasterpunktes 4. Das Flächenverhältnis zwischen der Farbauftragsfläche 5 eines Stützpunktes 3 und der Farbauftragsfläche 6 eines Rasterpunktes 4 kann das Dreifache oder ein Mehrfaches betragen. Durch die erfindungsgemäße Rasterung werden geschlossene Farbflächen auf der zu bedruckenden Oberfläche der geschäumten Kunststofffolie 2 erzeugt. Die Farbe kann gleichmäßig und geschlossen gedruckt werden.

## Patentansprüche

1. Rotationsdruckverfahren zum Bedrucken einer geschäumten Kunststofffolie, wobei ein Druckmotiv aufgerastert und auf eine Druckplatte übertragen wird und wobei die Druckplatte (1) danach Erhebungen aufweist, welche während des Druckprozesses mit Farbe beaufschlagt werden und diese räumlich geordnet an eine zu bedruckende Schaumstoffschicht der Kunststofffolie (2) übertragen, **dadurch gekennzeichnet, dass** die Erhebungen in Bereichen für den Druck von Halbtönen oder Volltönen in einem Raster aus punktförmigen Erhebungen (3, 4) derart angeordnet sind, dass das Raster der punktförmigen Erhebungen Stützpunkte (3) und Rasterpunkte (4) umfasst, wobei die Stützpunkte (3) von den Rasterpunkten (4) umgeben sind, wobei die Farbauftragsfläche (5) eines Stützpunktes (3) größer ist als die Farbauftragsfläche (6) eines Rasterpunktes (4) und wobei die gesamte von den Stützpunkten (3) und den Rasterpunkten (4) gebildete Farbauftragsfläche (5, 6) mehr als 70 % der die Erhebungen tragenden Grundfläche beträgt.

2. Rotationsdruckverfahren nach Anspruch 1, **dadurch gekennzeichnet, dass** die Farbauftragsfläche (5, 6) der punktförmigen Erhebungen (3, 4) zum Drucken von Volltönen mehr als 90 % der die Erhebungen tragenden Grundfläche beträgt.

3. Rotationsdruckverfahren nach Anspruch 1 oder 2, **dadurch gekennzeichnet, dass** die Farbauftragsfläche eines Stützpunktes (3) mindestens das Dreifache der Farbauftragsfläche (6) eines Rasterpunktes (4) beträgt.

4. Rotationsdruckverfahren nach einem der Ansprüche 1 bis 3, **dadurch gekennzeichnet, dass** das Druckmotiv mit einer Auflösung von mehr als 2500 ppi, vorzugsweise mit einer Auflösung von mindestens 4000 ppi, aufgerastert wird.

5. Rotationsdruckverfahren nach einem der Ansprüche 1 bis 4, **dadurch gekennzeichnet, dass** die zu bedruckende Schicht der Kunststofffolie (2) eine mikrozellulare Struktur aufweist, die durch Zugabe eines Inertgases beim Extrusionsprozess gebildet worden ist.

6. Rotationsdruckverfahren nach Anspruch 5, **dadurch gekennzeichnet, dass** die zu bedruckende geschäumte Schicht der Kunststofffolie eine durch das Aufschäumen bedingte Volumenvergrößerung von mindestens 20 % aufweist.

## Claims

1. Rotary printing method for printing foamed plastic film, wherein a print motif is screened and transferred to a printing plate and wherein the printing plate (1) thereafter has elevations which are acted upon with ink during the printing process and transfer this in a spatially ordered manner to a foam layer of the plastic film (2) to be printed, **characterized in that** the elevations are arranged in regions for the printing of half-tones or full-tones in a pattern of punctiform elevations (3, 4) in such a manner that the pattern of punctiform elevations comprises support points (3) and pattern points (4), wherein the support points (3) are surrounded by the pattern points (4), wherein the ink application area (5) of a support point (3) is greater than the ink application area (6) of a pattern point (4) and wherein the entire colour application area (5, 6) formed by the support points (3) and the pattern points (4) accounts for more than 70% of the base area carrying the elevations.

2. The rotary printing method according to claim 1, **characterized in that** the colour application area (5, 6) of the punctiform elevations (3, 4) for printing full-tones accounts for more than 90% of the base area carrying the elevations.

3. The rotary printing method according to claim 1 or 2, **characterized in that** the ink application area of a support point (3) is at least three times the ink application area (6) of a pattern point (4).

4. The rotary printing method according to any one of claims 1 to 3, **characterized in that** the print motif is screened with a resolution of more than 2500 ppi, preferably with a resolution of at least 4000 ppi.

5. The rotary printing method according to any one of claims 1 to 4, **characterized in that** the layer of plastic film (2) to be printed has a microcellular structure which has been formed by supplying an inert gas during the extrusion process.

6. The rotary printing method according to claim 5, **characterized in that** the foamed layer of plastic film to be printed has a volume increase of at least 20% caused by the foaming.

## Revendications

1. Procédé d'impression rotative pour l'impression d'un film en mousse de plastique, dans lequel un motif d'impression est tramé et transféré sur une plaque d'impression et dans lequel la plaque d'impression (1) présente ensuite des aspérités qui reçoivent de l'encre pendant le processus d'impression et transfèrent celle-ci de manière ordonnée dans l'espace sur une couche de mousse à imprimer du film en mousse de plastique (2), **caractérisé en ce que** les aspérités sont disposées dans des zones en vue de l'impression de demi-tons ou tons pleins dans une trame faite d'aspérités en forme de points (3, 4) de manière à ce que la trame d'aspérités en forme de points comprenne des points d'appui (3) et des points de tramage (4), les points d'appui (3) étant entourés par les points de tramage (4), la surface d'application d'encre (5) d'un point d'appui (3) étant supérieure à la surface d'application d'encre (6) d'un point de tramage (4) et l'ensemble de la surface d'application d'encre (5, 6) formée par les points d'appui (3) et les points de tramage (4) représentant plus de 70 % de la surface de base comportant les aspérités.

2. Procédé d'impression rotative selon la revendication 1, **caractérisé en ce que** la surface d'application d'encre (5, 6) des aspérités en forme de points (3, 4) permettant l'impression des tons pleins représente plus de 90 % de la surface de base comportant les aspérités.

3. Procédé d'impression rotative selon la revendication 1 ou 2, **caractérisé en ce que** la surface d'application d'encre d'un point d'appui (3) représente au moins le triple de la surface d'application d'encre (6) d'un point de tramage (4).

4. Procédé d'impression rotative selon une des revendications 1 à 3, **caractérisé en ce que** le motif d'impression est tramé avec une définition de plus de 2 500 ppi, de préférence avec une définition d'au moins 4 000 ppi.

5. Procédé d'impression rotative selon une des revendications 1 à 4, **caractérisé en ce que** la couche de film en plastique à imprimer (2) présente une structure microcellulaire qui a été constituée par adjonction d'un gaz inerte lors du processus d'extrusion.

6. Procédé d'impression rotative selon la revendication 5, **caractérisé en ce que** la couche de film en mousse de plastique à imprimer présente une augmentation de volume d'au moins 20 % due au moussage.
